# EUROPÄISCHE PATENTSCHRIFT

(11) **EP 1 953 003 B1**
(45) Veröffentlichungstag und Bekanntmachung des Hinweises auf die Patenterteilung: **02.10.2013**
(21) Anmeldenummer: 08001771.8
(22) Anmeldetag: 31.01.2008
(51) Int. Cl.: B43K 23/10, B43K 21/00, B43K 25/02, B43K 29/06

(54) **Markiergerät mit Schutzkappe und Spitzer**
Marking device with protective cap and sharpener
Appareil de marquage avec capuchon de protection et taille-crayon

(30) Priorität: 03.02.2007 DE 202007001572 U
(43) Veröffentlichungstag der Anmeldung: 06.08.2008
(73) Patentinhaber: Moeck, Gerhard, 91356 Kirchehrenbach (DE)
(72) Erfinder: Moeck, Gerhard, 91356 Kirchehrenbach (DE)
(74) Vertreter: FDST Patentanwälte

(56) Entgegenhaltungen:
- EP-B1- 0 752 932
- WO-A1-2004/026594
- WO-A1-2005/077673
- DE-A1- 3 639 892
- DE-U1- 29 614 202
- DE-U1-202004 005 040
- US-A1- 2006 018 700

## Beschreibung

Die Erfindung bezieht sich auf ein Markiergerät, insbesondere zum Anzeichnen, Markieren oder Beschriften von Bohrlöchern, Schneidkanten oder Anlagelinien.

Insbesondere im Zuge einer handwerklichen Tätigkeit ist es üblich, ein Bohrloch, eine Schneid- oder Sägekante oder eine gewünschte Anlagelinie auf einem Bestandteil einer zu bewerkstelligenden Konstruktion, einer Wand oder einer Decke vorzumarkieren. Als Anhalt für die aufzubringende Markierung wird üblicherweise ein Lineal oder eine Schablone auf das zu markierende Objekt aufgelegt. Häufig wird als Schablone auch direkt ein weiteres Teil verwendet, welches an dem zu markierenden Objekt anzubringen oder anzuordnen ist. Beispielsweise ist es üblich, zum Anbringen eines der Verschraubung zweier Teile dienenden Bohrlochs ein mit einer vorgefertigten Bohrung versehenes erstes Teil auf ein anzubohrendes zweites Teil in der gewünschten Befestigungsstellung anzulegen und das anzubringende Bohrloch durch die Bohrung des ersten Teils hindurch auf dem zweiten Teil vorzumarkieren.

Für eine derartige Markierungsarbeit wird gewöhnlich ein Stift, insbesondere ein Bleistift, Kugelschreiber oder Faserstift, herangezogen. Jedoch ist das Anbringen von Markierungen mittels eines gewöhnlichen Stifts häufig mit handhabungstechnischen Schwierigkeiten verbunden. Zum einen sind die zu markierenden Stellen mit einem gewöhnlichen Stift häufig nur schwer zugänglich. Dies trifft insbesondere dann zu, wenn eine Markierung am Grund einer schlanken und tiefen Bohrung anzubringen oder eine Linie hinter einer breiten Abstandskante anzuzeichnen ist. Ein gewöhnlicher Stift, ist für eine solche Markierungsarbeit häufig zu breit. Andererseits ist auch ein hinreichend dünner Stift oft aufgrund fehlender Robustheit für eine derartige Markierungstätigkeit nur wenig geeignet und insbesondere einem schnellem Verschleiß und einem hohen Beschädigungsrisiko unterworfen.

Aus der EP 0 752 932 B1 ist ein Schreib- oder Zeichengerät mit einem Stift und einer abnehmbaren Kappe offenbart. Dabei ist die Kappe mit einer Befestigungsklammer versehen, die an der offenen Seite der Kappe angeschlagen und mit ihrem Freiende in Richtung auf das geschlossene Ende der Kappe ausgerichtet ist.

Ein Markiergerät gemäß dem Oberbegriff des Anspruchs 1 ist aus US 2006/0018700 A1 bekannt. Dieses Markiergerät umfasst einen nach Art eines Filz- oder Faserstifts ausgebildeten Markierstift, dessen fasrige Auftragsmine ortsfest im Stiftgehäuse aufgenommen ist.

Aus DE 296 14 202 U1 ist ein Druckbleistift mit einer Schutzkappe und einem darin integrierten Kappenspitzer bekannt. Die Schutzkappe ist hierbei an ihrem oberen, von der Einführöffnung für den Stift abgewandten Seite mit einem Blindende versehen, in das eine Durchgangsbohrung eingebracht ist. Auf der Oberseite des Blindendes ist ein Zylinder aufgesetzt, der den eigentlichen Spitzer darstellt, und der entsprechend eine schräg zur Längsachse der Schutzkappe angestellte Klinge enthält. Zum Spitzen wird dabei die Mine des Druckbleistifts durch die Durchgangsöffnung hindurch in den Innenraum des Zylinders vorgeschoben. Der Druckbleistift wird somit bei aufgesetzter Schutzkappe gespitzt, wobei die Schutzkappe zur Zentrierung und Führung des Spitzers bezüglich der Stiftmine dient.

Aus DE 20 2004 005 040 U1 ist ferner ein Spitzer für einen Kosmetikstift bekannt. Der Spitzer weist ein hülsenartiges Spitzergehäuse auf, das ein offenes Einführungsende zum Einführen des zu spitzenden Kosmetikstifts aufweist. An dem von dem Einführungsende abgewandten Ende des Spitzergehäuses ist ein weiterer hülsenartiger Gehäuseabschnitt angeordnet. Dieser weitere Gehäuseabschnitt ist durch eine Zwischenwandung von dem Spitzergehäuse getrennt sowie im Innenbereich nach Art einer dichten Sacklochbohrung ausgebildet, und dient als Schutzkappe für den Kosmetikstift.

Der Erfindung liegt die Aufgabe zugrunde, ein Markiergerät anzugeben, das für eine Markierungstätigkeit der oben genannten Art besonders geeignet ist.

Diese Aufgabe wird erfindungsgemäß gelöst durch die Merkmale des Anspruchs 1. Danach umfasst das Markiergerät einen Markierstift und eine Schutzkappe für den Markierstift. Der als mechanischer Stift ausgebildete Markierstift umfasst ein Stiftgehäuse und eine darin angeordnete, verschiebbare Auftragsmine, die im Stiftgehäuse mittels einer Betätigungsmechanik verschiebbar geführt ist. Das Stiftgehäuse ist in einen breiten Griffbereich und einen axial daran anschließenden dünnen Halsbereich gegliedert, wobei an dem Freiende des Halsbereiches eine Austrittsöffnung für die Stiftmine ausgebildet ist. Die Schutzkappe weist einen langgestreckten, in einer Kappenöffnung mündenden Innenraum auf, der zur teilweisen Aufnahme des Markierstiftes vorgesehen ist. Dieser Innenraum ist hierbei an die Form des Markierstiftes angepasst. Er umfasst einen schmalen Innenraumabschnitt zur Aufnahme des Halsbereichs, sowie einen breiten Innenraumabschnitt zur teilweisen Aufnahme des Griffbereichs des Markierstifts. An der Außenfläche der Schutzkappe ist weiterhin ein Befestigungsbügel angeordnet. Dieser Befestigungsbügel ist in einem an die Kappenöffnung angrenzenden Bereich an die Schutzkappe angeformt und läuft von dort im Wesentlichen auf das von der Kappenöffnung abgewandte Ende der Schutzkappe zu. Dort ist ein Spitzer für die Auftragsmine integriert, welcher hier eine Einführungsöffnung aufweist, worin ein konisch zulaufender Minenführungskanal mündet.

Durch das vorstehend beschriebene Markiergerät werden Markierungs- und Anzeichnungsarbeiten erheblich vereinfacht. So ist der Markierstift infolge seines vergleichsweise breiten Griffbereichs stabil und ergonomisch gestaltet, insbesondere gut greifbar. Der dünne Halsbereich des Markierstiftes ermöglicht andererseits, eine Markierung auch an einer schwer zugänglichen Stelle, durch eine vergleichsweise tiefe und enge Bohrung hindurch oder hinter einer breiten Abstandskante, anzubringen. Die Ausbildung des Markierstifts als mechanischer Stift, d.h. nach Art eines Druck- bzw. Automatikbleistifts, hat sich für Markierungsarbeiten als besonders praxistauglich herausgestellt, zumal ein solcher Stift aufgrund der Austauschbarkeit und Nachstellbarkeit der Auftragsmine quasi keinem dauerhaften Verschleiß unterliegt, und somit auch unter rauhen Einsatzbedingungen Markiergeräts lange ohne Handhabungsnachteile benutzt werden kann. Die Austauschbarkeit der Auftragsmine erlaubt es zudem, Minen unterschiedlicher Konsistenz je nach ihrer besonderen Eignung für unterschiedliche Anwendungsgebiete im Austausch miteinander einzusetzen. Insbesondere können weiche, pastöse Minen für Markierungen auf glatten Oberflächen, und harte Minen für Markierungen auf rauhen Oberflächen besonders vorteilhaft eingesetzt werden, ohne dass hierfür ein jeweils eigenes Markiergerät erforderlich wäre.

Indem die Schutzkappe an die Form des Markierstiftes angepasst ist und insbesondere bei eingestecktem Markierstift nicht nur dessen Halsbereich, sondern auch einen Teil des Griffbereichs aufnimmt, wird der Markierstift, insbesondere der sensible Halsbereich desselben, effektiv gegen Beschädigung geschützt.

Eine besondere Handhabungsvereinfachung wird durch die erfindungsgemäße Anbringung des Befestigungsbügels erzielt. Diese erlaubt nämlich, die Schutzkappe wie einen Köcher mit der Kappenöffnung nach oben an einer Tasche der Arbeitskleidung, und somit insbesondere am Körper zu befestigen. Der Markierstift ist hierdurch auf einfache Weise, insbesondere einhändig, aus der Schutzkappe herausziehbar und nach Gebrauch in die (weiterhin an der Arbeitskleidung befestigte) Schutzkappe zurücksteckbar. Hierdurch wird erreicht, dass der Markierstift zu jedem Zeitpunkt greifbar ist, andererseits aber für die Dauer der Nicht-Benutzung jederzeit gut gegen Beschädigung geschützt ist. Die Möglichkeit zur Befestigung des Markiergeräts am Körper und die einfache einhändige Bedienbarkeit sind bei einer Markierungstätigkeit von besonderer Bedeutung, zumal hier in der Regel eine Hand zum Anlegen und Halten eines Lineals, einer Schablone oder eines als Schablone verwendeten Teils benötigt wird, und eine sichere Ablagemöglichkeit für den Markierstift in Reichweite in der Regel nicht besteht.

Um zu verhindern, dass die Schutzkappe beim Herausziehen des Markierstifts versehentlich von der Tasche, an welcher sie befestigt ist, gelöst wird, ist an der Innenfläche des Befestigungsbügels mindestens ein Sperrelement ausgebildet, das sich nach Art eines Widerhakens an dem Stoff oder der Tasche, "verkrallt" und somit einem versehentlichen Herausziehen der Schutzkappe entgegenwirkt. Vorzugsweise ist das oder jedes Sperrelement wiederum in Form eines federnden, einseitig an dem Befestigungsbügel angeformten Bügels ausgebildet. Das Sperrelement umfasst in dieser Form einen Halteschenkel, mit welchem es an der Innenfläche des Befestigungsbügels angeformt ist, sowie einen von diesem Halteschenkel abgewinkelten Freischenkel. Der Halteschenkel steht hierbei von der Innenfläche des Befestigungsbügels schräg in Richtung des Festendes des Befestigungsbügels ab, während der Freischenkel wiederum schräg in Richtung auf die Innenfläche des Befestigungsbügels ausgerichtet ist.

Um das oder jedes Sperrelement einerseits stabil an dem Befestigungsbügel zu halten, und um andererseits eine gute Federelastizität des Sperrelements zu gewährleisten, ist der Halteschenkel zweckmäßigerweise derart ausgebildet, dass er sich ausgehend von der Innenfläche des Befestigungsbügels in Richtung auf den Freischenkel verjüngt. Indem der Freischenkel des oder jeden Sperrelements als Stützplatte ausgebildet ist, wird einerseits eine gute Haltewirkung des oder jeden Sperrelements erreicht, andererseits jedoch wirkungsvoll ausgeschlossen, dass durch das Sperrelement die Arbeitskleidung, an welcher die Schutzkappe befestigt ist, beschädigt, insbesondere zerrissen wird.

Ein vorzugsweise zwischen dem Griffbereich und dem Halsbereich des Markierstifts vorgesehener stufenartiger Absatz dient in Zusammenwirkung mit einem im Innenraum der Schutzkappe vorgesehenen Anschlag dazu, den Einführweg des Markierstifts in die Schutzkappe in einer wohl definierten Einsteckstellung zu begrenzen.

Bevorzugt sind der Außendurchmesser des Griffbereichs des Markierstifts einerseits und der Innendurchmesser des breiten Innenraumabschnitts der Schutzkappe andererseits derart aneinander angepasst, dass bei in die Schutzkappe eingestecktem Markierstift zwischen diesem und der Schutzkappe ein Ringspalt gebildet ist. Hierdurch ist wirkungsvoll vermieden, dass durch an dem Markierstift anhaftende Staubkörner die Schutzhülle verschmutzt bzw. verkratzt oder der Markierstift sogar in der Schutzhülle verklemmt wird. Die radiale Stärke des Ringspalts beträgt hierzu mindestens 0,2 mm. Bevorzugt liegt die radiale Stärke des Ringspalts in einem Bereich zwischen 0,3 mm und 0,5 mm, insbesondere bei etwa 0,35 mm.

Der Markierstift wird hierbei bevorzugt durch einen Zentriervorsprung oder mehrere zusammenwirkende Zentriervorsprünge, die bei eingestecktem Markierstift am Außenumfang des Griffbereichs anliegen, koaxial mit der Schutzkappe gehalten. Bevorzugt ist der Zentriervorsprung bzw. zumindest einer der Zentriervorsprünge derart dimensioniert, dass er den eingesteckten Markierstift im Griffbereich radial beaufschlagt und ihn somit verliersicher in der Schutzkappe hält.

Um einen sicheren Halt des Markierstiftes in der Schutzkappe zu gewährleisten, ist bevorzugt vorgesehen, dass in eingestecktem Zustand mindestens ein Drittel, bevorzugt ca. 50 % bis 60 % der axialen Länge des Griffbereichs des Stiftgehäuses innerhalb der Schutzkappe aufgenommen ist.

In einer vorteilhaften Ausbildung der Erfindung trägt das von der Schreibspitze abgewandte Ende des Markierstifts eine auf den Griffbereich aufgeschobene Dichthülse aus elastischem Material, insbesondere Gummi oder Kunststoff, deren der Schreibspitze zugewandter Rand zu einer Dichtlippe ausgebildet ist. Die Dichthülse, und insbesondere deren Dichtlippe, sind hierbei derart gestaltet, dass die Dichtlippe bei in die Schutzkappe eingestecktem Markierstift die Kappenöffnung der Schutzkappe staubdicht und bevorzugt auch spritzwasserdicht abschließt, so dass ein Eindringen von Staub oder Spritzwasser in die Schutzkappe zumindest bei eingestecktem Markierstift vermieden ist. Durch die Dichthülse wird vorteilhafterweise eine weitere Handhabungsvereinfachung erzielt, indem das von der Schreibspitze abgewandte Ende der Dichthülse zu einem breiten und damit besonders ergonomischen Abstützwulst verbreitert ist.

Um die Auftragsmine während des Einsatzes auf handhabungstechnisch besonders vorteilhafte Weise anspitzen zu können, ist erfindungsgemäß an dem von der Kappenöffnung abgewandten Ende der Schutzkappe ein Spitzer in die Schutzkappe integriert.

Dieser Spitzer weist erfindungsgemäß einen zumindest in einem Teilabschnitt konisch zulaufenden Minenführungskanal zum Führen der Auftragsmine auf, wobei dieser Minenführungskanal an dem von der Kappenöffnung abgewandten Ende der Schutzkappe in einer Einführöffnung mündet. Der Markierstift wird somit zum Spitzen an dem zu der Kappenöffnung entgegengesetzten Ende der Schutzkappe in dieselbe eingeführt.

Der Minenführungskanal ist in funktioneller und herstellungstechnisch einfacher Ausführung zumindest in einem Teilabschnitt seitlich zur Bildung eines Auswurfschlitzes für Minenmaterial aufgeschnitten, wobei mindestens ein Rand des Auswurfschlitzes zu einer integrierten Schneidkante oder Schabekante ausgeformt ist.

In vorteilhafter Ausführung umfasst das Stiftgehäuse einen Grundkörper aus Kunststoff sowie einen im Querschnitt etwa C-förmigen Mantel, der nach Art einer Klammer im Griffbereich auf den Grundkörper aufgeschnappt ist. Der Mantel besteht in gleichermaßen bevorzugten Varianten des Markiergeräts entweder aus Metall oder aus einem transparenten Kunststoff. In Metallausführung wirkt der Mantel als besonders effektiver Schutz gegen mechanische Beschädigung und ermöglicht somit eine besonders strapazierfähige Ausgestaltung des Markiergeräts. Die alternative Ausführung des Mantels aus einem transparenten Kunststoff ermöglicht es, eine Beschriftung von außen sichtbar auf den Grundkörper aufzubringen, die im Montageendzustand durch den Mantel effektiv gegen Abrieb geschützt ist.

Der Mantel liegt zweckmäßigerweise zumindest im Wesentlichen passgenau in einer komplementär geformten Ausnehmung des Grundkörpers ein, so dass eine Außenfläche des Mantels zumindest im Wesentlichen mit einer axial angrenzenden Außenfläche des Grundkörpers fluchtet. Hierdurch werden Kanten und Vertiefungen auf der Oberfläche des Markierstifts, die die Anlagerung von Staub und anderen Verschmutzungen begünstigen würden, weitgehend vermieden.

Indem in einer weiteren bevorzugten Ausgestaltung im Griffbereich am Umfang des Stiftgehäuses mindestens ein noppenartiger Vorsprung ausgebildet ist, wird schließlich auf einfache und effektive Weise verhindert, dass der Markierstift außer Reichweite rollt, wenn er bei der Verwendung kurzzeitig auf einer schiefen Oberfläche abgelegt wird.

Nachfolgend werden Ausführungsbeispiele der Erfindung anhand einer Zeichnung näher erläutert. Darin zeigen:
- Fig. 1: in teilweise aufgeschnittener schematischer Darstellung ein Markiergerät mit einem Markierstift (Fig. 1a) und einer in einem Schnitt Ib-Ib gemäß Fig. 2 dargestellten Schutzkappe (Fig. 1 b),
- Fig. 2: in einem Querschnitt II-II gemäß Fig. 1 b die Schutzkappe,
- Fig. 3: in einer vergrößerten Detaildarstellung III gemäß Fig. 1 b ein Sperrelement eines Befestigungsbügels der Schutzkappe,
- Fig. 4: in Darstellung gemäß Fig. 1 die Schutzkappe mit darin eingestecktem Markierstift,
- Fig. 5: in Darstellung gemäß Fig. 1a eine alternative Ausführungsform des Markierstifts, mit einem einen Grundkörper und einen darauf aufgeklipsten Mantel umfassenden Stiftgehäuse,
- Fig. 6: in einem Querschnitt VI-VI gemäß Fig. 5 den dortigen Markierstift,
- Fig. 7: in Seitenansicht eine weitere Ausführung des Markiergeräts, mit einer Schutzkappe gemäß Fig. 1 b und einem in diese eingesteckten Markierstift gemäß Fig. 1a oder Fig. 5, wobei endseitig auf den Markierstift eine die Öffnung der Schutzkappe abdichtende Dichthülse aufgeschoben ist,
- Fig. 8: in Darstellung gemäß Fig. 7 die Schutzkappe und den geringfügig aus der Einsteckstellung herausgezogenen Markierstift,
- Fig. 9: in Seitenansicht eine alternative Ausführungsform der Schutzkappe mit einem integrierten Spitzer für eine Auftragsmine des Markierstifts,
- Fig. 10: in axialer Draufsicht X gemäß Fig. 9 die dortige Schutzkappe und
- Fig. 11: in Darstellung gemäß Fig. 9 eine Variante der dortigen Schutzkappe.

Einander entsprechende Teile und Größen sind in allen Bezugszeichen stets mit den gleichen Bezugszeichen versehen.

Das in Fig. 1 dargestellte Markiergerät 1 umfasst einen Markierstift 2 (dargestellt in Fig. 1 a) sowie eine (in Fig. 1 b dargestellte) Schutzkappe 3, in welche der Markierstift 2 einsteckbar ist. Der Markierstift 2 umfasst ein Stiftgehäuse 4, das vorzugsweise zumindest teilweise aus Kunststoff besteht. Der Markierstift 2 umfasst weiterhin eine Auftragsmine 5 in Form einer Blei- oder Buntstiftmine oder einer in Form eines weichen pastösen Minenmaterials, wie es beispielsweise für Wachsmalstifte Verwendung findet. Bei dem dargestellten Markierstift 2 können auch mehrere Auftragsminen 5 mit unterschiedlicher Konsistenz im Austausch gegeneinander eingesetzt werden.

Der Markierstift 2 ist als mechanischer Stift ausgebildet. Die Auftragsmine 5 ist also verschiebbar in dem Stiftgehäuse 4 aufgenommen und kann mittels einer in gängiger Weise ausgeführten Betätigungsmechanik 6, von der in Fig. 1a nur ein Druckknopf 7 sichtbar ist, axial verstellt werden. Zur Benutzung wird dabei in bekannter Weise die Auftragsmine 5 mittels der Betätigungsmechanik 6 derart vorgeschoben, dass sie an einer die Schreibspitze 8 des Markierstifts 2 bildenden Austrittsöffnung aus dem Stiftgehäuse 4 hervorsteht.

Das Stiftgehäuse 4 ist gegliedert in einen von der Schreibspitze 8 abgewandten, vergleichsweise breiten und im Wesentlichen zylinderförmigen Griffbereich 9 und einen vergleichsweise dünnen Halsbereich 10, der axial bezüglich einer Stiftachse 11 an den Griffbereich 9 anschließt und freiendseitig die Schreibspitze 8 trägt.

Der Halsbereich 10 wird gebildet durch einen konischen Gehäuseabschnitt 12 und einen in Richtung der Schreibspitze 8 daran anschließenden etwa zylindrischen Anlageabschnitt 13 des Stiftgehäuses 4. In Richtung der Schreibspitze 8 wird das Stiftgehäuse 4 durch ein dünnes, die Auftragsmine 5 umgebendes Schutzröhrchen 14, vorzugsweise aus Metall, verlängert. Die axiale Länge des Halsbereichs 10 beträgt vorzugsweise mindestens 25%, vorzugsweise etwa ein Drittel der axialen Länge des Markierstiftes 2. Zwischen dem Halsbereich 10 und dem Griffbereich 9 ist am Stiftgehäuse 4 ein bevorzugt stufenförmiger Absatz 15 ausgebildet.

Die ebenfalls bevorzugt aus Kunststoff bestehende Schutzkappe 3 umschließt einen langgestreckten Innenraum 16, der an einem Längsende 17 in einer Kappenöffnung 18 mündet. Der Innenraum 16 weist eine an die Form des Markierstifts 2 angepasste Formgebung auf und umfasst insofern einen schmalen Innenraumabschnitt 19 zur Aufnahme des Halsbereichs 10 des Markierstifts 2, der sich in einem Übergangsbereich 20 in Richtung auf die Kappenöffnung 18 zu einem breiten Innenraumabschnitt 21 aufweitet. Letzterer ist zur teilweisen Aufnahme des Griffbereichs 9 des Markierstifts 2 vorgesehen. Zwischen dem schmalen Innenraumabschnitt 19 und dem Übergangsbereich 20 ist der Innenraum 16 durch einen ringförmigen Haltewulst 22 verengt. Anstelle des ringförmigen Haltewulstes 22 können auch mehrere ringsegmentförmige oder noppenartige Vorsprünge vorgesehen sein.

Der Innenraum 16 ist im Wesentlichen rotationssymmetrisch bezüglich einer Kappenachse 23 ausgebildet. Die Schutzkappe 3 weist eine Außenfläche 24 auf, die der Form des Innenraums 16 im Wesentlichen entspricht und sich insbesondere in einem dem Übergangsbereich 20 entsprechenden Abschnitt kontinuierlich aufweitet.

Die Schutzkappe 3 umfasst weiterhin einen etwa S-förmig geschwungenen elastisch auslenkbaren Befestigungsbügel 25. Der Befestigungsbügel 25 ist mit einem Festende 26 in einem an die Kappenöffnung 18 angrenzenden Bereich der Schutzkappe 3 an die Außenfläche 24 angeformt und verläuft von dort näherungsweise parallel zu der Kappenachse 23 mit einem gewissen Abstand zu der Außenfläche 24 an der Schutzkappe 3 entlang, so dass ein von dem Festende 26 abgewandtes Freiende 27 des Befestigungsbügels 25 von dem offenen Längsende 17 der Schutzkappe 3 abgewandt und einem entgegengesetzten, geschlossenen Längsende 28 der Schutzkappe 3 zugewandt ist.

An einer Innenfläche 29 des Befestigungsbügels 25, die der Außenfläche 24 der Schutzkappe 3 zugewandt ist, trägt der Befestigungsbügel 25 zwei axial zueinander versetzte Sperrelemente 30. Im Bereich des Freiendes 27 ist die Innenfläche 29 weiterhin mit einem Haltenocken 31 versehen, dessen Spitze im Wesentlichen an der Außenfläche 24 anliegt.

Der Befestigungsbügel 25 dient zur Befestigung der Schutzkappe 3 an einem flachen Gegenstand, insbesondere an einer Tasche einer Arbeitskleidung. Die nachfolgend näher beschriebenen Sperrelemente 30 bieten dabei, insbesondere wenn die Schutzkappe an einem weichen flexiblen Material, wie z.B. Stoff, befestigt wird, nach Art von Widerhaken einen besonders guten Rückhalt, der einem Abziehen der Schutzkappe 3 von der Tasche entgegenwirkt. Der Haltenocken 31 ist insbesondere dann wirksam, wenn die Schutzkappe 3 an einem vergleichsweise flachen, harten Gegenstand, z.B. einem Stück Papier oder Karton, befestigt wird.

Wie insbesondere aus den Fig. 2 und 3 ersichtlich ist, ist jedes Sperrelement 30 in Form eines zweischenkligen Federbügels ausgebildet. Jedes Sperrelement 30 ist mit einem Halteschenkel 32 an der Innenfläche 29 des Befestigungsbügels 25 angebracht, wobei sich der Halteschenkel 32 ausgehend von der Innenfläche 29 schräg in Richtung auf die Kappenöffnung 18, und somit auch in Richtung auf das Festende 26, erstreckt und sich mit zunehmendem Abstand zu der Innenfläche 29 zunehmend verjüngt. An dem von der Innenfläche 29 abgewandten Ende des Halteschenkels 32 ist ein Knie 33 ausgebildet, an welchem der Halteschenkel 32 in einen Freischenkel 34 übergeht. Der Freischenkel 34 ist von dem Halteschenkel 32, vorzugsweise um einen Winkel zwischen 60° und 100° abgewinkelt, so dass sein Freiende 35 wiederum schräg in Richtung auf die Innenfläche 29 ausgerichtet ist. Wie insbesondere aus Fig. 2 hervorgeht, ist der Freischenkel 34 als vergleichsweise breite Stützfläche ausgebildet, die dem Stoff einer Tasche oder einem sonstigen weichen Gegenstand, an welchem die Schutzkappe 3 befestigt ist, einen hohen Widerstand entgegensetzt, ohne dabei den Stoff bzw. Gegenstand zu beschädigen oder gar zu zerreißen.

Im Innenraum 16 der Schutzkappe 3 sind, wie insbesondere in einer Zusammenschau der Fig. 1 b und 2 zu erkennen ist, drei vorsprungartige Anschläge 36 vorgesehen, die mit dem Absatz 15 des Markierstifts 2 zusammenwirken, um den Einführweg des Markierstiftes 2 in die Schutzkappe 3 definiert zu begrenzen. Die Anschläge 36 sind hierbei jeweils um einen Winkel von 120° zueinander um den Umfang der Schutzkappe 3 versetzt angeordnet. Alternierend versetzt zu den Anschlägen 36 sind im Innenraum 16 weiterhin drei Zentriervorsprünge 37 angeordnet. Diese Zentriervorsprünge 37 dienen dazu, den Markierstift 2 in die Schutzkappe 3 eingestecktem Zustand bezüglich der Schutzkappe 3 zu zentrieren, so dass die Stiftachse 11 mit der Kappenachse 23 zusammenfällt.

Diese Einsteckposition des Markierstifts 2 in der Schutzkappe 3 ist in Fig. 4 dargestellt. Erkennbar ist in dieser Darstellung insbesondere, dass die Zentriervorsprünge 37 im Griffbereich 9 des Markierstifts 2 an dessen Außenumfang angreifen. Die Zentriervorsprünge 37 sind dabei derart dimensioniert, dass sie den Griffbereich 9 mit einer vorgegebenen Haltekraft radial beaufschlagen, so dass der Markierstift 2 in der Schutzkappe 3 verliersicher gehalten ist. Aus der Darstellung gemäß Fig. 4 wird weiterhin deutlich, dass der Außendurchmesser des Markierstifts 2 in dessen Griffbereich 9 gegenüber dem Innendurchmesser der Schutzhülle 3 in dem korrespondierenden breiten Innenraumabschnitt 21 derart gewählt ist, dass im Einsteckzustand zwischen dem Griffbereich 9 des Markierstifts 2 und der Schutzhülle 3 ein Ringspalt 38 gebildet ist, dessen radiale Stärke etwa 0,35 mm beträgt. Durch die Zentriervorsprünge 37 wird hierbei sichergestellt, dass die Stärke des Ringspalts 38 um den Umfang des Markierstifts 2 herum im Wesentlichen konstant ist, dass insbesondere also der Markierstift 2 nicht an der Innenraumwand der Schutzkappe 3 anliegt. Infolge des Ringspalts 38 ist verhindert, dass der Markierstift 2 sich durch Staubkörnchen, die an dem Griffbereich 9 anhaften, in der Schutzkappe 3 verklemmt. Durch die im Wesentlichen berührungslose Lagerung des Markierstifts 2 in der Schutzkappe 3 ist außerdem weitgehend vermieden, dass Staub oder sonstige Verschmutzungen von dem Griffbereich 9 des Markierstifts 2 auf die Innenraurnwand der Schutzkappe 3 abgerieben werden, wodurch die Schutzkappe 3 unter schmutzigen Umgebungsbedingungen sukzessive verschmutzt würde.

Die in Fig. 4 dargestellte Einsteckposition des Stiftes 2 bezüglich der Schutzkappe 3 ist insbesondere dadurch definiert, dass der Absatz 15 des Stiftgehäuses 4 an den korrespondierenden Anschlägen 36 der Schutzkappe 3 anschlägt.

In den Fig. 5 ist in Seitenansicht eine Variante des Markierstifts 2 dargestellt. Fig. 6 zeigt einen Querschnitt durch diesen Markierstift 2 in Höhe des Griffbereichs 9, wobei vereinfachend in diesem Querschnitt nur das (leere) Stiftgehäuse 4 dargestellt ist. Die darin gehaltene Auftragsmine 5 und die Betätigungsmechanik 6 sind dagegen in dieser Darstellung weggelassen. In der in Fig. 5 dargestellten Variante umfasst das Stiftgehäuse 4 einen einstückigen Grundkörper 40 aus Kunststoff, der den Griffbereich 9, den konischen Gehäuseabschnitt 12 und den Anlageabschnitt 13 umfasst. Abweichend von dem vorstehend beschriebenen Ausführungsbeispiel des Markierstifts 2 ist auf diesen Grundkörper 40 ein Mantel 41 aus Metall, insbesondere Edelstahl, oder einem transparenten Kunststoff aufgebracht, der den Grundkörper 40 in einem Großteil des Griffbereichs 9 außenseitig umgibt. Der Mantel 41 hat im Querschnitt etwa die Form eines Buchstaben C und ist klammerartig auf den Grundkörper 40 aufgeklipst. Der Mantel 41 liegt hierbei passgenau in einer komplentär zu dem Mantel 41 geformten Ausnehmung 42 des Grundkörpers 40 ein, so dass er außenseitig etwa fluchtend mit dem Grundkörper 40 abschließt.

In der Variante des Markierstifts 2 gemäß Fig. 5 und 6 sind an dem Stiftgehäuse 4 im Griffbereich 9 zusätzlich zwei noppenartige Vorsprünge 43 angeformt. Die Vorsprünge 43 sind hinreichend ausgeprägt und hinreichend nahe am Schwerpunkt des Markierstifts 2 angeordnet, dass ein Wegrollen des auf einer leicht geneigten Unterlage abgelegten Markierstifts 2 durch jeden der Vorsprüngen 43 verhindert wird.

Der in den Fig. 5 und 6 dargestellte Markierstift 2 entspricht im Übrigen der vorstehend beschriebenen Ausführungsform.

In den Fig. 7 und 8 ist eine Variante des Markiergeräts 1 gezeigt, bei welcher auf das von der Schreibspitze 8 abgewandte Längsende 50 des Markierstifts 2 eine Dichthülse 51 aufgeschoben, insbesondere aufgepresst ist. Die Dichthülse 51 besteht hierbei aus einem elastischen Kunststoff oder Gummi.

An dem der Schreibspitze 8 zugewandten Rand der Dichthülse 51 ist eine Dichtlippe 52 ausgebildet. Die Dichthülse 51, und insbesondere deren Dichtlippe 52, sind hierbei derart dimensioniert, dass in der in Fig. 7 dargestellten Einsteckposition des Markierstiftes 2 in der Schutzkappe 3 die Dichtlippe 52 auf dem Rand der Kappenöffnung 18 unter Vorspannung aufliegt, so dass die Kappenöffnung 18 bei in die Schutzkappe 3 eingestecktem Markierstift 2 gegen eindringenden Staub und Spritzwasser abgedichtet ist. Das dem Längsende 50 des Markierstiftes 2 zugewandte Ende der Dichthülse 51 ist bevorzugt zu einem Abstützwulst 53 oder Abstützkopf verbreitert, der die Ergonomie, und damit die Handhabbarkeit des Markierstiftes 2 verbessert.

In einer in den Fig. 9 und 10 gezeigten Ausführungsform der Schutzkappe 3 ist in das Längsende 28 ein Spitzer 60 zum Anspitzen der Auftragsmine 5 integriert. Der Spitzer 60 ist im Wesentlichen gebildet durch eine zu der Kappenachse 23 parallele Bohrung, die als Minenführungskanal 61 wirkt. Dieser Minenführungskanal 61 mündet am Längsende 28 in einer Einführöffnung 62 und verjüngt sich im Inneren, so dass er eine Gegenform für die zu formende Minenspitze bildet. Der Minenführungskanal 61 kann dabei - je nach gewünschter Minenform - im Inneren wahlweise spitz oder in einer definierten Rundung auslaufen. Der Minenführungskanal 61 ist dabei zu einer Seite der Schutzkappe 3 hin aufgeschnitten, so dass ein Auswurfschlitz 63 für abgeschälte Minenmasse gebildet ist. Beide Ränder 64 dieses Auswurfschlitzes 63 sind scharfkantig ausgebildet und wirken somit als Schabekante zur Abtragung der Minenmasse beim Spitzvorgang. Um eine besonders gute Schabewirkung zu erzielen, sind Ränder 64 dabei insbesondere spitzwinklig ausgebildet.

Eine in Fig. 11 dargestellte Variante der Schutzkappe gemäß Fig. 9 und 10 unterscheidet sich von der dortigen Ausführung dadurch, dass sich der Auswurfschlitz 63 nicht über die gesamte Länge des Minenführungskanals 61 erstreckt. Vielmehr ist gemäß Fig. 11 der Minenführungskanal 61 nur in einem der Minenspitze entsprechenden inneren Bereich aufgeschnitten, so dass der Auswurfschlitz 63 eine fensterartige Kontur einnimmt. Bei dieser Ausführung ist zudem nur der in der Darstellung untenliegende Rand 63 als Schabekante ausgebildet. Zur Stabilisierung dieser Kante ist hierbei ein Metallplättchen 65 im Bereich des Spitzers 60 in die Schutzkappe 3 eingeschoben, so dass dessen innere Kante den Rand 63 zumindest teilweise flankiert und somit die Schabekante bildet.

### Bezugszeichenliste

- 1: Markiergerät
- 2: Markierstift
- 3: Schutzkappe
- 4: Stiftgehäuse
- 5: Auftragsmine
- 6: Betätigungsmechanik
- 7: Druckknopf
- 8: Schreibspitze
- 9: Griffbereich
- 10: Halsbereich
- 11: Stiftachse
- 12: Gehäuseabschnitt
- 13: Anlageabschnitt
- 14: Schutzröhrchen
- 15: Absatz
- 16: Innenraum
- 17: Längsende
- 18: Kappenöffnung
- 19: (schmaler) Innenraumabschnitt
- 20: Übergangsbereich
- 21: (breiter) Innenraumabschnitt
- 22: Haltewulst
- 23: Kappenachse
- 24: Außenfläche
- 25: Befestigungsbügel
- 26: Festende
- 27: Freiende
- 28: Längsende
- 29: Innenfläche
- 30: Sperrelement
- 31: Haltenocken
- 32: Halteschenkel
- 33: Knie
- 34: Freischenkel
- 35: Freiende
- 36: Anschlag
- 37: Zentriervorsprung
- 38: Ringspalt
- 40: Grundkörper
- 41: Mantel
- 42: Ausnehmung
- 43: Ausbuchtung
- 44: Vorsprung
- 50: Längsende
- 51: Dichthülse
- 52: Dichtlippe
- 53: Abstützwulst
- 60: Spitzer
- 61: Minenführungskanal
- 62: Einführungsöffnung
- 63: Auswurfschlitz
- 64: Rand

## Patentansprüche

1. Markiergerät (1) mit einem Markierstift (2), der ein Stiftgehäuse (4) und eine darin angeordnete Auftragsmine (5) umfasst, und mit einer Schutzkappe (3), die mit einem langgestreckten, in einer Kappenöffnung (18) mündenden Innenraum (16) zur teilweisen Aufnahme des Markierstiftes (2) versehen ist,
- wobei der Markierstift (2) einen breiten Griffbereich (9) und daran anschließend einen dünnen Halsbereich (10) aufweist, an welchem freiendseitig ein Austrittsende (8) für die Auftragsmine (5) ausgebildet ist,
- wobei die Schutzkappe (3) einen breiten Innenraumabschnitt (21) zur teilweisen Aufnahme des Griffbereichs (9) und einen schmalen Innenraumabschnitt (19) zur Aufnahme des Halsbereichs (10) des Markierstiftes (2) aufweist, und
- wobei an einer Außenfläche (24) der Schutzkappe (3) ein Befestigungsbügel (25) angeordnet ist, welcher mit einem Festende (26) in einem an die Kappenöffnung (18) angrenzenden Bereich an die Schutzkappe (3) angeformt ist und von dort im Wesentlichen auf das von der Kappenöffnung (18) abgewandte Längsende (28) der Schutzkappe (3) zuläuft,
**dadurch gekennzeichnet,**
- **dass** die Auftragsmine (5) verschiebbar in dem Stiftgehäuse (4) angeordnet ist,
- **dass** der Markierstift (2) eine Betätigungsmechanik (6) zum Vorschub der Auftragsmine (5) umfasst,
- **dass** an dem von der Kappenöffnung (18) abgewandten Ende (28) der Schutzkappe (3) ein Spitzer (60) zum Anspitzen der Auftragsmine (5) in die Schutzkappe (3) integriert ist, und
- **dass** der Spitzer (60) einen zumindest in einem Teilabschnitt konisch zulaufenden Minenführungskanal (61) zum Führen der Auftragsmine (5) aufweist, der an dem von der Kappenöffnung (18) abgewandten Ende (28) der Schutzkappe (3) in einer Einführöffnung (62) mündet.

2. Markiergerät (1) nach Anspruch 1,
**dadurch gekennzeichnet,**
**dass** an einer der Außenfläche (24) der Schutzkappe (3) zugewandten Innenfläche (29) des Befestigungsbügels (25) mindestens ein Sperrelement (30) ausgebildet ist, welches von dort nach Art eines Widerhakens im Wesentlichen in Richtung des Festendes (26) des Befestigungsbügels (25) absteht.

3. Markiergerät (1) nach Anspruch 2,
**dadurch gekennzeichnet,**
**dass** das oder jedes Sperrelement (30) einen Halteschenkel (32) und einen Freischenkel (34) aufweist, wobei der Halteschenkel (32) an der Innenfläche (29) des Befestigungsbügels (25) angeformt ist und von dort schräg in Richtung des Festendes (26) des Befestigungsbügels (25) absteht, und wobei der Freischenkel (34) derart in Bezug auf den Halteschenkel (32) abgewinkelt ist, dass ein Freiende (35) des Freischenkels (34) schräg in Richtung auf die Innenfläche (29) des Befestigungsbügels (25) ausgerichtet ist.

4. Markiergerät (1) nach Anspruch 3,
**dadurch gekennzeichnet,**
**dass** der Halteschenkel (32) sich ausgehend von der Innenfläche (29) des Befestigungsbügels (25) in Richtung auf den Freischenkel (34) verjüngt.

5. Markiergerät (1) nach Anspruch 3 oder 4,
**dadurch gekennzeichnet,**
**dass** der Freischenkel (34) des oder jeden Sperrelements (30) als Stützplatte ausgebildet ist.

6. Markiergerät (1) nach einem der Ansprüche 1 bis 5,
**dadurch gekennzeichnet,**
**dass** zwischen dem Griffbereich (9) und dem Halsbereich (10) des Markierstiftes (2) ein stufenartiger Absatz (15) gebildet ist, und dass im Innenraum (16) der Schutzkappe (3) mindestens ein mit dem Absatz (15) zusammenwirkender Anschlag (36) vorgesehen ist.

7. Markiergerät (1) nach einem der Ansprüche 1 bis 6,
**dadurch gekennzeichnet,**
**dass** der Außendurchmesser des Griffbereichs (9) des Markierstiftes (2) den Innendurchmesser des breiten Innenraumabschnitts (21) der Schutzkappe (3) unterschreitet, so dass bei in die Schutzkappe (3) eingestecktem Markierstift (2) zwischen dem Außenumfang des Griffbereichs (9) und der Innenwand der Schutzkappe (3) ein Ringspalt (38) gebildet ist.

8. Markiergerät (1) nach Anspruch 7,
**dadurch gekennzeichnet,**
**dass** die radiale Stärke des Ringspalts (38) mindestens 0,2 mm beträgt.

9. Markiergerät (1) nach Anspruch 7 oder 8,
**dadurch gekennzeichnet,**
**dass** im Innenraum (16) der Schutzkappe (3) ein Zentriervorsprung oder mehrere zusammenwirkende Zentriervorsprünge (37) ausgebildet sind, die bei eingestecktem Markierstift (2) am Außenumfang des Griffbereichs (9) des Markierstiftes (2) derart anliegen, dass der Markierstift (2) koaxial mit der Schutzkappe (3) gehalten ist.

10. Markiergerät (1) nach Anspruch 9,
**dadurch gekennzeichnet,**
**dass** der Zentriervorsprung bzw. zumindest einer der Zentriervorsprünge (37) derart dimensioniert ist, dass er den eingesteckten Markierstift (2) im Griffbereich (9) radial beaufschlagt, so dass der in die Schutzkappe (3) eingesteckte Markierstift (2) durch den oder jeden Zentriervorsprung (37) verliersicher in der Schutzkappe (3) gehalten ist.

11. Markiergerät (1) nach einem der Ansprüche 1 bis 10,
**dadurch gekennzeichnet,**
**dass** bei in die Schutzkappe (3) eingestecktem Markierstift (2) mindestens ein Drittel der axialen Länge des Griffbereichs (9) des Markierstiftes (2) innerhalb der Schutzkappe (3) aufgenommen ist.

12. Markiergerät (1) nach einem der Ansprüche 1 bis 11,
**gekennzeichnet durch**
eine auf das von der Schreibspitze (8) abgewandte Längsende (50) des Markierstiftes (2) aufgeschobene Dichthülse (51) aus elastischem Material, deren der Schreibspitze (8) zugewandter Rand zu einer Dichtlippe (52) ausgebildet ist, die bei in die Schutzkappe (3) eingestecktem Markierstift (2) die Kappenöffnung (18) der Schutzkappe (3) dichtend abschließt.

13. Markiergerät (1) nach Anspruch 12,
**dadurch gekennzeichnet,**
**dass** das von der Schreibspitze (8) abgewandte Ende der Dichthülse (51) zu einem Abstützwulst (53) verbreitert ist.

14. Markiergerät (1) nach einem der Ansprüche 1 bis 13,
**dadurch gekennzeichnet,**
**dass** der Minenführungskanal (61) zumindest in einem Teilabschnitt seitlich zur Bildung eines Auswurfschlitzes (63) für Minenmaterial aufgeschnitten ist, wobei mindestens ein Rand (64) des Auswurfschlitzes (63) als Schneidkante oder Schabekante ausgebildet ist.

15. Markiergerät (1) nach einem der Ansprüche 1 bis 14,
**dadurch gekennzeichnet,**
**dass** das Stiftgehäuse (4) einen Grundkörper (40) aus Kunststoff umfasst, auf den im Griffbereich (9) ein im Querschnitt etwa C-förmiger Mantel (41) aus Metall oder einem transparenten Kunststoff aufgeklipst ist.

16. Markiergerät (1) nach Anspruch 15,
**dadurch gekennzeichnet,**
**dass** der Mantel (41) zumindest im Wesentlichen passgenau in einer komplementär geformten Ausnehmung (42) des Grundkörpers (40) einliegt, so dass eine Außenfläche des Mantels (41) zumindest im Wesentlichen mit einer axial angrenzenden Außenfläche des Grundkörpers (40) fluchtet.

17. Markiergerät (1) nach einem der Ansprüche 1 bis 16,
**dadurch gekennzeichnet,**
**dass** im Griffbereich (9) am Umfang des Stiftgehäuses (4) mindestens ein noppenartiger Vorsprung (43) ausgebildet ist.

## Claims

1. Marking device (1) having a marking pen (2), which comprises a pen housing (4) and an applicator cartridge (5) arranged therein, and having a protective cap (3), which is provided having an elongated inner chamber (16), which flows into a cap opening (18), for the partial acceptance of the marking pen (2),
- wherein the marking pen (2) has a wide grip region (9) and a thin neck region (10) connected to it, on the free end of which is formed an outlet end (8) for the applicator cartridge (5),
- wherein the protective cap (3) has a wide inner chamber section (21) for the partial acceptance of the grip region (9) and a thin inner chamber section (19) for the acceptance of the neck region (10) of the marking pen (2),
- wherein a mounting bracket (25) is arranged on an outer surface (24) of the protective cap (3), which is fitted onto the protective cap (3) with a fixed end (26) in a region that borders the cap opening (18) and from there substantially moves to the longitudinal end (28) of the protective cap (3), which faces away from the cap opening (18)
**characterised in that**
- the applicator cartridge (5) is arranged in the pen housing (4) so that it is able to move,
- the marking pen (2) comprises an actuating mechanism (6) for feeding the applicator cartridge (5),
- a sharpener (60) for the sharpening of the applicator cartridge (5) is integrated into the protective cap (3) on the end (28) of the protective cap (3) facing away from the cap opening (18), and
- the sharpener (60) has a tapering cartridge guide channel (61) at least in one section for guiding the applicator cartridge (5), which flows into an insertion opening (62) at the end (28) of the protective cap (3) facing away from the cap opening (18).

2. Marking device (1) according to claim 1,
**characterised in that**,
at least one blocking element (30) is formed on an inner surface (29) of the mounting bracket (25) facing the outer surface (24) of the protective cap (3), which sticks out from there in the form of a hooked barb, in the direction of the fixed end (26) of the mounting bracket (25).

3. Marking device (1) according to claim 2,
**characterised in that**
the or each blocking element (30) has a stopping limb (32) and a free limb (34), wherein the stopping limb (32) is fitted on the inner surface (29) of the mounting bracket (25) and sticks out from there diagonally in the direction of the fixed end (26) of the mounting bracket (25), and wherein the free limb (34) is bent in such a way with respect to the stopping limb (32) that a free end (35) of the free limb (34) is aligned diagonally in the direction of the inner surface (29) of the mounting bracket (25).

4. Marking device (1) according to claim 3,
**characterised in that**,
the holding limb (32) tapers from the inner surface (29) of the mounting bracket (25) in the direction of the free limb (34).

5. Marking device (1) according to claim 3 or 4,
**characterised in that**,
the free limb (34) of the or each blocking element (30) is formed as a support plate.

6. Marking device (1) according to one of claims 1 to 5,
**characterised in that**,
a step-like ledge (15) is formed between the grip region (9) and the neck region (10) of the marking pen (2), and that at least one stop (36) that interacts with the ledge (15) is provided in the inner chamber (16) of the protective cap (3).

7. Marking device (1) according to one of claims 1 to 6,
**characterised in that**,
the outer diameter of the grip region (9) of the marking pen (2) is less than the inner diameter of the wide inner chamber section (21) of the protective cap (3), such that, in the case of the marking pen (2) inserted into the protective cap (3), an annular gap (38) is formed between the outer periphery of the grip region (9) and the inner wall of the protective cap (3).

8. Marking device (1) according to claim 7,
**characterised in that**,
the radial thickness of the annular gap (38) is at least 0.2mm.

9. Marking device (1) according to claim 7 or 8,
**characterised in that**,
a central protrusion or several interacting central protrusions (37) are formed in the inner chamber (16) of the protective cap (3), which in the case of the inserted marking pen (2), rest against the outer periphery of the grip region (9) of the marking pen (2) in such a way that the marking pen (2) is held coaxially with the protective cap (3).

10. Marking device (1) according to claim 9,
**characterised in that**,
the central protrusion or at least one of the central protrusions (37) is dimensioned in such a way that it radially charges the inserted marking pen (2) in the grip region (9), such that the marking pen (2) inserted into the protective cap (3) is held securely in the protective cap (3) by the or each central protrusion (37).

11. Marking device (1) according to one of claims 1 to 10,
**characterised in that**,
in the case of the marking pen (2) inserted into the protective cap (3), at least one third of the axial length of the grip region (9) of the marking pen (2) is accepted inside the protective cap (3).

12. Marking device (1) according to one of claims 1 to 11,
**characterised by**,
a sealing sleeve (51) made from elastic material and pushed onto the longitudinal end (50) of the marking pen (2), which faces away from the pen tip (8), the edge that faces the pen tip (8) of which sealing sleeve (51) is formed as a sealing lip (52), which closes the cap opening (18) of the protective cap (3) in the case of the marking pen (2) inserted into the protective cap (3) in a sealed manner.

13. Marking device (1) according to claim 12,
**characterised in that**,
the end of the sealing sleeve (51) facing away from the pen tip (8) is spread to a support bulge (53).

14. Marking device (1) according to one of claims 1 to 13.
**characterised in that**,
the cartridge guide channel (61) is cut laterally in at least one section for the formation of an ejection slot (63) for cartridge material, wherein at least one edge (64) of the ejection slot (63) is formed as a cutting edge or a scraping edge.

15. Marking device (1) according to one of claims 1 to 14,
**characterised in that**,
the pen housing (4) comprises a basic body (40) made from plastic, onto which is clipped a casing (41), which is approximately C-shaped in cross-section and is made of metal or a transparent plastic, in the grip region (9).

16. Marking device (1) according to claim 15,
**characterised in that**,
the casing (41) at least substantially fits exactly into a complementing ledge (42) of the basic body (40), such that an outer surface of the casing (41) at least substantially aligns with an axially bordering outer surface of the basic body (40).

17. Marking device according to one of claims 1 to 16,
**characterised in that**,
at least one nub-like protrusion (43) is formed in the grip region (9) on the periphery of the pen housing (4).

## Revendications

1. Instrument de marquage (1) comprenant un crayon de marquage (2), qui englobe un boitier de crayon (4) dans lequel est agencée une mine de traçage (5), et comprenant également un capuchon de protection (3), qui est doté d'un espace intérieur (16) allongé, débouchant dans une ouverture de capuchon (18), pour loger en partie le crayon de marquage (2), instrument de marquage
- dans lequel le crayon de marquage (2) présente une zone de préhension (9) large et, s'y raccordant, une zone de collet (10) étroite, à l'extrémité libre de laquelle est formée une extrémité de sortie (8) pour la mine de traçage (5),
- dans lequel le capuchon de protection (3) présente un tronçon d'espace intérieur large (21) pour loger en partie la zone de préhension (9), et un tronçon d'espace intérieur étroit (19) pour loger la zone de collet (10) du crayon de marquage (2), et
- dans lequel sur une surface extérieure (24) du capuchon de protection (3), est agencé un étrier de fixation (25), qui, avec une extrémité fixe (26), est formé sur le capuchon de protection (3) au niveau d'une zone voisine de l'ouverture de capuchon (18), et de là, s'étend sensiblement vers l'extrémité longitudinale (28) du capuchon de protection (3) opposée à celle où se trouve l'ouverture de capuchon (18),
**caractérisé**
- **en ce que** la mine de traçage (5) est agencée de manière coulissante dans le boitier de crayon (4),
- **en ce que** le crayon de marquage (2) comprend un mécanisme d'actionnement (6) pour l'avance de la mine de traçage (5),
- **en ce qu'**à l'extrémité (28) du capuchon de protection (3) opposée à celle où se trouve l'ouverture de capuchon (18), un taille-crayon (60) destiné à tailler la mine de traçage (5) est intégré au capuchon de protection (3), et
- **en ce que** le taille-crayon (60) présente un canal de guidage de mine (61) servant au guidage de la mine de traçage (5), et qui se rétrécit de manière conique au moins sur un tronçon partiel et débouche dans une ouverture d'introduction (62) à l'extrémité (28) du capuchon de protection (3) opposée à celle où se trouve l'ouverture de capuchon (18).

2. Instrument de marquage (1) selon la revendication 1,
**caractérisé**
**en ce que** sur une surface intérieure (29) de l'étrier de fixation (25), dirigée vers la surface extérieure (24) du capuchon de protection (3), est réalisé au moins un élément de verrouillage (30), qui y fait saillie à la manière d'un ergot en crochet, sensiblement en direction de l'extrémité fixe (26) de l'étrier de fixation (25).

3. Instrument de marquage (1) selon la revendication 2,
**caractérisé**
**en ce que** l'élément ou chaque élément de verrouillage (30) présente une branche de support (32) et une branche libre (34), la branche de support (32) étant formée sur la surface intérieure (29) de l'étrier de fixation (25) en y faisant saillie de manière oblique en direction de l'extrémité fixe (26) de l'étrier de fixation (25), et la branche libre (34) étant coudée par rapport à la branche de support (32) de manière à ce qu'une extrémité libre (35) de la branche libre (34) soit orientée de manière oblique en direction de la surface intérieure (29) de l'étrier de fixation (25).

4. Instrument de marquage (1) selon la revendication 3,
**caractérisé**
**en ce que** la branche de support (32) se rétrécit, à partir de la surface intérieure (29) de l'étrier de fixation (25), en direction de la branche libre (34).

5. Instrument de marquage (1) selon la revendication 3 ou la revendication 4,
**caractérisé**
**en ce que** la branche libre (34) de l'élément ou de chaque élément de verrouillage (30) est réalisée en tant que plaque d'appui.

6. Instrument de marquage (1) selon l'une des revendications 1 à 5,
**caractérisé**
**en ce qu'**entre la zone de préhension (9) et la zone de collet (10) du crayon de marquage (2), est formé un décrochement en forme de gradin (15), et en ce que dans l'espace intérieur (16) du capuchon de protection (3) est prévue au moins une butée (36) interagissant avec le décrochement (15).

7. Instrument de marquage (1) selon l'une des revendications 1 à 6,
**caractérisé**
**en ce que** le diamètre extérieur de la zone de préhension (9) du crayon de marquage (2) est plus petit que le diamètre intérieur du tronçon d'espace intérieur large (21) du capuchon de protection (3), de manière telle que lorsque le crayon de marquage (2) est inséré dans le capuchon de protection (3), un interstice annulaire (38) soit formé entre la périphérie extérieure de la zone de préhension (9) et la paroi intérieure du capuchon de protection (3).

8. Instrument de marquage (1) selon la revendication 7,
**caractérisé**
**en ce que** l'épaisseur radiale de l'interstice annulaire (38) vaut au moins 0,2 mm.

9. Instrument de marquage (1) selon la revendication 7 ou la revendication 8,
**caractérisé**
**en ce que** dans l'espace intérieur (16) du capuchon de protection (3) est réalisée une protubérance de centrage, ou sont réalisées plusieurs protubérances de centrage (37) coopérant mutuellement, qui, lorsque le crayon de marquage (2) est inséré, s'appuient sur la périphérie extérieure de la zone de préhension (9) du crayon de marquage (2) de manière à ce que le crayon de marquage (2) soit maintenu coaxialement avec le capuchon de protection (3).

10. Instrument de marquage (1) selon la revendication 9,
**caractérisé**
**en ce que** la protubérance de centrage ou respectivement au moins l'une des protubérances de centrage (37) est dimensionnée de manière telle, qu'elle sollicite radialement, au niveau de la zone de préhension (9), le crayon de marquage (2) inséré, de sorte que le crayon de marquage (2) inséré dans le capuchon de protection (3) est maintenu de manière imperdable dans le capuchon de protection (3), par la ou chaque protubérance de centrage (37).

11. Instrument de marquage (1) selon l'une des revendications 1 à 10,
**caractérisé**
**en ce que** pour un crayon de marquage (2) inséré dans le capuchon de protection (3), au moins un tiers de la longueur axiale de la zone de préhension (9) du crayon de marquage (2) se trouve logé à l'intérieur du capuchon de protection (3).

12. Instrument de marquage (1) selon l'une des revendications 1 à 11,
**caractérisé**
**par** une douille d'étanchéité (51) en matériau élastique, engagée par-dessus l'extrémité longitudinale (50) du crayon de marquage (2) opposée à celle où se trouve la pointe d'écriture (8), douille d'étanchéité dont le bord dirigé vers la pointe d'écriture (8) est réalisé sous la forme d'une lèvre d'étanchéité (52), qui pour un crayon de marquage (2) inséré dans le capuchon de protection (3), ferme de manière étanche l'ouverture de capuchon (18) du capuchon de protection (3).

13. Instrument de marquage (1) selon la revendication 12,
**caractérisé**
**en ce que** l'extrémité de la douille d'étanchéité (51), opposée à celle dirigée vers la pointe d'écriture (8), est élargie en un tampon d'appui (53).

14. Instrument de marquage (1) selon l'une des revendications 1 à 13,
**caractérisé**
**en ce que** le canal de guidage de mine (61) est découpé latéralement au moins sur un tronçon partiel, pour former une fente d'éjection (63) destinée à la matière de la mine, au moins un bord (64) de la fente d'éjection (63) étant réalisée sous forme d'arête de coupe ou d'arête de grattage.

15. Instrument de marquage (1) selon l'une des revendications 1 à 14,
**caractérisé**
**en ce que** le boitier de crayon (4) comprend un corps de base (40) en matière plastique sur lequel est encliquetée, dans la zone de préhension (9), une enveloppe (41) en métal ou en une matière plastique transparente, qui présente une section transversale environ en forme de C.

16. Instrument de marquage (1) selon la revendication 15,
**caractérisé**
**en ce que** l'enveloppe (41) est logée au moins sensiblement de manière exactement ajustée dans un évidement (42) de forme complémentaire du corps de base (40), de manière à ce qu'une surface extérieure de l'enveloppe (41) arrive au moins sensiblement au ras d'une surface extérieure axialement adjacente du corps de base (40).

17. Instrument de marquage (1) selon l'une des revendications 1 à 16,
**caractérisé**
**en ce que** dans la zone de préhension (9) sur la périphérie du boitier de crayon (4), est formée au moins une protubérance (43) en forme de plot.
